# EUROPÄISCHE PATENTSCHRIFT

(11) **EP 2 558 781 B1**
(45) Veröffentlichungstag und Bekanntmachung des Hinweises auf die Patenterteilung: **15.07.2015**
(21) Anmeldenummer: 11711807.5
(22) Anmeldetag: 21.03.2011
(51) Int. Cl.: F23R 3/14

(54) **DRALLERZEUGER FÜR EINEN BRENNER**
SWIRL GENERATOR FOR A TORCH
GÉNÉRATEUR DE TURBULENCE POUR UN BRÛLEUR

(30) Priorität: 15.04.2010 DE 102010027808
(43) Veröffentlichungstag der Anmeldung: 20.02.2013
(73) Patentinhaber: Siemens Aktiengesellschaft, 80333 München (DE)
(72) Erfinder: JORDAN, Karsten, 47447 Moers (DE)
(86) Internationale Anmeldenummer: PCT/EP2011/054237
(87) Internationale Veröffentlichungsnummer: WO 2011/128179

(56) Entgegenhaltungen:
- EP-A1- 0 355 312
- EP-A1- 1 614 967
- EP-A1- 2 161 502

## Beschreibung

Die Erfindung betrifft einen Drallerzeuger insbesondere für einen Brenner in einer Gasturbine. Die Erfindung betrifft ferner einen Brenner und eine Gasturbine. Ein gattungsgemäßer Drallerzeuger ist aus EP 1 614 967 A1 bekannt.

Im Hinblick auf die weltweiten Bemühungen zur Senkung des Schadstoffausstoßes von Befeuerungsanlagen, insbesondere bei Gasturbinen, wurden in den letzten Jahren Brenner entwickelt, die besonders geringe Ausstöße an Stickoxiden (NOₓ) aufweisen. Dabei wird vielfach Wert darauf gelegt, dass solche Brenner jeweils nicht nur mit einem Brennstoff, sondern möglichst mit verschiedenen Brennstoffen, beispielsweise Öl und Erdgas wahlweise oder in Kombination betreibbar sind, um die Versorgungssicherheit und Flexibilität des Betriebs zu erhöhen. Solche Brenner sind beispielsweise in der EP 0 276 696 B1 beschrieben.

Der in EP 0 276 696 B1 beschriebene Brenner ist ein Hybridbrenner für Vormischbetrieb mit Gas und/oder Öl, wie er insbesondere für Gasturbinenanlagen angewendet wird. Der Brenner umfasst eine zentrale Brennstoffzufuhranordnung, in die auch ein Pilotbrennersystem integriert ist, welches mit Gas und/oder Öl als ein sogenannter Diffusionsbrenner oder als gesonderter Vormischbrenner betreibbar ist. Zusätzlich ist die Möglichkeit zur Einspeisung von Inertstoffen vorgesehen. Die zentrale Brennstoffzufuhranordnung ist von einem Hauptbrennersystem umgeben, welches ein Luftzufuhr-Ringkanalsystem mit einer darin befindlichen Drallbeschaufelung mit einer Mehrzahl von Schaufeln und stromauf von den Schaufeln angeordneten Düsenrohren für den Vormischbetrieb mit Gas aufweist. Zusätzlich sind in der Brennstoffzufuhranordnung Einlassdüsen für Öl im Bereich der Drallbeschaufelung vorhanden, die eine Vormischung des Hauptluftstroms mit Öl ermöglichen. Statt wie in EP 0 276 696 B1 mittels stromauf von den Drallschaufeln gelegener Düsenrohre kann das Brenngas auch durch in den Drallschaufeln selbst angeordnete Düsenöffnungen in den Luftkanal eingedüst werden, wie dies beispielsweise in EP 0 580 683 B1 beschrieben ist.

Um die Kontrolle der Emissionen und der Verbrennungsstabilität weiter zu erhöhen, kann zusätzlich zu einer Gaseindüsung durch die Schaufel wie in EP 0 580 683 B1 eine weitere Gaseindüsung durch die Schaufel genutzt werden.

Im Betrieb erfahren diese Schaufeln unterschiedliche Temperaturverteilungen, die zu Bewegungen und Verformungen dieser Schaufeln führen. Während auf der Nabenseite des Drallerzeugers die Schaufeln angeschweißt sind (Festlager), ist auf der Außenseite des Drallerzeugers deswegen eine bewegliche Lagerung nötig, die einerseits die Bewegungen und Verformungen nicht behindert, andererseits die Schaufel sicher führt (Loslager mit zylindrischer Lagerfläche).

Falls aufgrund einer geänderten Führung der Gasströmung in der Schaufel die Wärmebewegung nicht mehr nur in axialer Richtung erfolgt, sondern auch in radialer Richtung, besteht die Gefahr, dass sich die Lagerung verklemmt. Dies führt zu erhöhtem Verschleiß oder sogar zur Zerstörung der Lagerung.

Aufgabe der Erfindung ist es, einen Drallerzeuger mit verbesserter Lagerung für Drallschaufeln anzugeben.

Erfindungsgemäß wird diese Aufgabe gelöst durch die Vorrichtung gemäß Anspruch 1. Vorteilhafte Weiterbildungen der Erfindung sind in den abhängigen Ansprüchen definiert. Indem das Loslager anstatt einer zylindrischen eine ballige Lagerfläche aufweist, wird folgendes erreicht:
Anders als bei bisherigen Loslagern der Schaufelbefestigung mit zylindrischer Lagerfläche, die nur Bewegungen in axialer Richtung zulassen, ermöglichen ballige Lagerflächen ein Verkippen im Lager an der Außenseite des Drallerzeugers, ohne dass dabei das Lagerspiel erhöht wird.

Dadurch wird auch bei asymmetrisch angeordneten Kanälen für das Brenngas in den Drallschaufeln und den sich zusätzlich zu den axialen Wärmebewegungen ergebenden radialen Wärmebewegungen ein Verklemmen in der Lagerstelle vermieden und somit der Verschleiß im Betrieb reduziert.

Vorteilhafterweise ist das Loslager in der äußeren Begrenzungswand angeordnet. Sind die Schaufeln über Festlager mit der Nabe verbunden, kann zentral über Verteilerkanäle in der Nabe Brennstoff den Zufuhrkanälen in den Schaufeln zugeführt werden, um über Auslassdüsen in den Zufuhrkanälen Brennstoff in den Luftstrom einzudüsen.

Vorzugsweise weist ein innerer Teil des Loslagers die ballige Lagerfläche auf und ein äußerer Teil des Loslagers eine zylindrische Lagerfläche. Dadurch sind bei thermischer Dehnung der Schaufel und einer entsprechenden Verdrehung im Loslager immer eine gleichbleibend hohe Dichtigkeit und eine gleichbleibende Verklemmungsfreiheit garantiert.

Zweckmäßiger Weise ist der Radius der balligen Lagerflache entsprechend dem Drehpunkt der Verkippung auszulegen, wobei es vorteilhaft sein kann, wenn die ballige Lagerfläche kugelförmig ist. Der Radius kann aber auch variieren, solange ein Verklemmen im Loslager ausgeschlossen wird, wobei zweckmäßiger Weise der Radius der balligen Lagerfläche gleich wie oder größer als ein halber Durchmesser des äußeren Teils des Loslagers ist.

Vorzugsweise ist der innere Teil durch die Oberfläche einer Schaufelmutter gebildet, die mit der Drallschaufel verschraubbar ist. Dies erlaubt eine separate Herstellung der Komponenten sowie eine einfache Montage bzw. Demontage. Vorteilhafter Weise umfasst die Drallschaufel einen ersten und einen zweiten Brennstoffkanal, wodurch sich gegenüber einem einzelnen Brennstoffkanal die Emissionen besser kontrollieren und die Verbrennungsstabilität weiter erhöhen lassen.

Dabei ist es zweckmäßig, wenn die Drallschaufel mittels als zylindrische Hohlelemente ausgeformten Schiebesitzen, innerhalb derer sich die Brennstoffkanäle erstrecken, mit der Nabe verbunden ist, so dass die Brennstoffkanäle mit Gasverteilerkanälen der Nabe in Strömungsverbindung stehen.

Bevorzugt ist ein solcher Drallerzeuger in einem Brenner vorgesehen. In bevorzugter Ausgestaltung ist der Brenner weiterhin in einer Gasturbine vorgesehen.

Die Erfindung wird beispielhaft anhand der Zeichnungen näher erläutert. Es zeigen schematisch und nicht maßstäblich:
- Figur 1: den erfindungsgemäßen Brenner in einer stark schematisierten Prinzipskizze,
- Figur 2: eine Seitenansicht eines Gasturbinen-Vormischbrenners und insbesondere des Drallerzeugers,
- Figur 3: eine Draufsicht eines Gasturbinen-Vormischbrenners und insbesondere des Drallerzeugers,
- Figur 4: einen Schnitt durch einen Drallerzeuger eines Gasturbinen-Vormischbrenners mit Drallschaufel und einem in der Drallschaufel angeordneten Brennstoffkanal sowie Loslager nach dem Stand der Technik und
- Figur 5: einen Schnitt durch einen erfindungsgemäßen Drallerzeuger mit Gleitlager mit einseitig balliger Lagerfläche.

Die Figur 1 zeigt schematisch und beispielhaft den erfindungsgemäßen Brenner 2 in einer stark schematisierten Prinzipskizze, anhand derer das dem Brenner 2 zugrunde liegende Konzept beschrieben wird.

Der erfindungsgemäße Brenner 2, der ggf. in Verbindung mit mehreren gleichartigen Brennern beispielsweise in der Brennkammer einer Gasturbinenanlage eingesetzt werden kann, umfasst ein inneres Pilotbrennersystem und ein das Pilotbrennersystem konzentrisch umgebendes Hauptbrennersystem. Sowohl Pilotbrennersystem als auch Hauptbrennersystem können wahlweise mit gasförmigen und/oder flüssigen Brennstoffen, wie bspw. Erdgas oder Heizöl, betrieben werden.

Das Pilotbrennersystem umfasst einen inneren Ölzufuhrkanal 14, der von einem inneren ringförmigen Gaszufuhrkanal 15 konzentrisch umgeben ist. Dieser ist wiederum von einem inneren Luftzufuhrkanal oder Inertstoffzufuhrkanal 16 konzentrisch umgeben. In oder an diesem Luftzufuhrkanal 16 kann zudem ein geeignetes Zündsystem angeordnet sein (in der Figur nicht dargestellt). Das Pilotbrennersystem weist eine einer Brennkammer 17 zugewendete Austrittsöffnung 18 auf, in deren Bereich eine Drallbeschaufelung 19 im Luftzufuhrkanal angeordnet ist. Mittels Düsenöffnungen 20 kann Gas aus dem inneren Gaszufuhrkanal 15 im Bereich der Drallbeschaufelung oder stromauf der Drallbeschaufelung in den Luftzufuhrkanal 16 eingedüst werden. Öl aus dem Ölzufuhrkanal kann mittels Öldüsen 21 stromab der Drallbeschaufelung in die zugeführte Luft bzw. den zugeführten Inertstoff eingedüst werden.

Die Aufgabe des Pilotbrennersystems besteht darin, die Brenner in einem stabilen Brennbetrieb aufrecht zu erhalten, da dieser meistens mit einem zu Instabilitäten neigenden Magergemisch betrieben wird. Das Pilotbrennersystem kann in an sich bekannter Weise mit Öl und/oder Gas als Diffusionsbrenner betrieben werden, in dem der Brennstoff direkt in die Flamme eingedüst wird. Es besteht aber auch die Möglichkeit, das Pilotbrennersystem als Vormischbrenner zu betreiben, in dem der Brennstoff gründlich mit Luft vermischt wird, bevor das Gemisch der Flamme zugeführt wird.

Das das Pilotbrennersystem umgebende Hauptbrennersystem umfasst einen radialen äußeren Luftzufuhrkanal 22, auch Ringluftkanal genannt, durch den sich mehrere Drallschaufeln 5 einer Drallbeschaufelung erstrecken. Diese Drallschaufeln 5 weisen erste Gasdüsen 23 und zweite Gasdüsen 24 auf, durch die Brenngas in die durch den radialen Luftzufuhrkanal 22 einströmende Luft eingedüst werden kann. In die durch den Luftzufuhrkanal 22 strömende Luft kann mittels Öldüsen 25 zudem Öl eingedüst werden. Zwar ist im vorliegenden Ausführungsbeispiel von Öl und Öldüsen die Rede, jedoch soll dies lediglich stellvertretend für geeignete flüssige Brennstoffe und entsprechende Düsen stehen.

Die in den Drallschaufeln 5 befindlichen ersten Gasdüsen 23 und zweiten Gasdüsen 24 sowie die Öldüsen 25 werden über eine radial innen liegende Brennstoffzufuhranordnung, die sogenannte Nabe 3, mit Brennstoff versorgt. In dieser sind erste und zweite ringförmige Gasverteilerkanäle 26 und 27 angeordnet, die die Gasdüsen 23 bzw. 24 mit Gas versorgen. Weiterhin ist in der Nabe 3 ein ringförmiger Ölverteilerkanal 28 angeordnet, der die Öldüsen 25 mit Öl versorgt. Die Gasverteilerkanäle 26, 27 sowie der Ölverteilerkanal 28 werden über Gaszufuhrkanäle 29, 30 bzw. über einen Ölzufuhrkanal 31 mit dem entsprechenden Brennstoff versorgt. Für den Ölzufuhrkanal 31 liegt ein eigenes Ölzufuhrrohr 32 vor.

Figur 2 zeigt eine Seitenansicht eines bekannten Gasturbinen-Vormischbrenners 2 und insbesondere des Drallerzeugers 1. Drallschaufeln 5 sind auf der Nabenseite 3 des Drallerzeugers 1 angeschweißt (Festlager 6) und auf der Außenseite des Drallerzeugers 1 an der äußeren Begrenzungswand 4 in beweglichen Lagern (Loslager 7) sicher geführt.

Figur 3 zeigt eine Draufsicht auf den Gasturbinen-Vormischbrenner 2 von Figur 2.

Figur 4 zeigt eine vergrößerte Teilquerschnittsansicht durch eine bekannte Brennernabe 3 eines Gasturbinen-Vormischbrenners 2 mit Drallschaufel 5 und einem in der Drallschaufel 5 angeordneten Brennstoffkanal 11 mit den Auslassdüsen 23. Die Drallschaufel 5 ist auf der Nabenseite derart mit einem Schiebesitz in der Nabe 3 angebracht, dass der Brennstoffkanal 11 der Drallschaufel 5 mit einem Ringkanal 26 in der Nabe 3 verbunden ist, der über einen separaten Rohranschluss 29 (nicht in Figur 4 gezeigt) versorgt wird. Wie aus den Figuren 2 und 3 bekannt, ist die Anordnung kreisrund, so dass man sich den Ringkanal 26 als kreisumlaufend vorzustellen hat. Auf der Seite der äußeren Begrenzungswand 4 weist die Drallschaufel 5 eine Passung in Form einer Schaufelmutter 10 auf, die auf das radial äußere Ende der Drallschaufel 5 geschraubt ist (und nach Ausrichtung der Drallschaufel 5 mit Schweißpunkten gegen Lösen gesichert ist) und mit ihrer Oberfläche eine zylindrische innere Lagerfläche 9 eines Loslagers 7 nach dem Stand der Technik bildet. Figur 4 zeigt die axiale Bewegung 33 der Drallschaufel 5 im Loslager 7 aufgrund von Wärmedehnung.

Figur 5 zeigt eine Prinzipdarstellung einer Drallschaufel 5 mit zwei integrierten, unabhängig voneinander ansteuerbaren Brennstoffkanälen 11, 12. Der erste Brennstoffkanal 11 mit den Auslassdüsen 23 kann beispielsweise zum Eindüsen eines ersten Mediums und der zweite Brennstoffkanal 12 über die Auslassdüsen 24 kann zum Eindüsen eines zweiten Mediums verwendet werden. Vorzugsweise werden beide durch die Brennstoffkanäle 11, 12 der Drallschaufeln 5 einzudüsenden Medien gasförmig sein, z.B. das Eine Erdgas und das Andere Kohlegas. Ebenso kann über diese Auslassdüsen 23, 24 bei Bedarf ein Inertstoff wie etwa Wasserdampf eingedüst werden. Bei diesen im Vergleich zur Drallschaufel 5 der Figur 4 asymmetrisch angeordneten Brennstoffkanälen 11, 12 können sich nun zusätzlich zu den axialen Wärmebewegungen auch radiale Wärmebewegungen 34 ergeben. Eine dadurch verursachte Klemmung im Loslager 7 mit zylindrischer Lagerfläche 9 kann nun durch die erfindungsgemäße Lösung der Aufgabe, bei der das Loslager 7 eine ballige Lagerfläche 8 aufweist, vermieden werden.

## Patentansprüche

1. Drallerzeuger (1) für einen Brenner (2), umfassend eine Nabe (3), eine die Nabe (3) umgebende äußere Begrenzungswand (4) und mehrere zwischen der Nabe (3) und der äußeren Begrenzungswand (4) angeordnete Drallschaufeln (5), die über je ein Fest- (6) und ein Loslager (7) mit der Nabe (3) bzw. der äußeren Begrenzungswand (4) verbunden sind, **dadurch gekennzeichnet, dass** das Loslager (7) eine ballige Lagerfläche (8) aufweist.

2. Drallerzeuger (1) nach Anspruch 1, wobei das Loslager (7) in der äußeren Begrenzungswand (4) angeordnet ist.

3. Drallerzeuger (1) nach einem der Ansprüche 1 oder 2, wobei ein innerer Teil des Loslagers (7) die ballige Lagerfläche (8) und ein äußerer Teil des Loslagers (7) eine zylindrische Lagerfläche aufweisen.

4. Drallerzeuger (1) nach einem der Ansprüche 1 bis 3, wobei die ballige Lagerfläche (8) kugelförmig ist.

5. Drallerzeuger (1) nach einem der Ansprüche 1 bis 3, wobei ein Radius der balligen Lagerfläche (8) gleich wie oder größer als ein halber Durchmesser des äußeren Teils des Loslagers (7) ist.

6. Drallerzeuger (1) nach einem der Ansprüche 3 bis 5, wobei der innere Teil durch die Oberfläche einer Schaufelmutter (10) gebildet wird, die mit der Drallschaufel (5) verschraubbar ist.

7. Drallerzeuger (1) nach einem der vorhergehenden Ansprüche, wobei die Drallschaufel (5) einen ersten (11) und einen zweiten Brennstoffkanal (12) umfasst.

8. Drallerzeuger (1) nach Anspruch 7, wobei die Drallschaufel (5) mittels als zylindrische Hohlelemente ausgeformten Schiebesitzen, innerhalb derer sich die Brennstoffkanäle (11, 12) erstrecken, mit der Nabe (3) verbunden ist, so dass die Brennstoffkanäle (11, 12) mit Gasverteilerkanälen (26, 27) der Nabe (3) in Strömungsverbindung stehen.

9. Brenner (2) mit einem Drallerzeuger (1) nach einem der vorhergehenden Ansprüche.

10. Gasturbine mit wenigstens einem Brenner (2) nach Anspruch 9.

## Claims

1. Swirl generator (1) for a burner (2), comprising a hub (3), an outer boundary wall (4) surrounding the hub (3) and multiple swirl vanes (5) arranged between the hub (3) and the outer boundary wall (4), which swirl vanes are connected to the hub (3) and, respectively, to the outer boundary wall (4) by in each case one fixed bearing (6) and one floating bearing (7), **characterized in that** the floating bearing (7) has a ball-type bearing surface (8).

2. Swirl generator (1) according to Claim 1, wherein the floating bearing (7) is arranged in the outer boundary wall (4).

3. Swirl generator (1) according to one of Claims 1 and 2, wherein an inner part of the floating bearing (7) has the ball-type bearing surface (8) and an outer part of the floating bearing (7) has a cylindrical bearing surface.

4. Swirl generator (1) according to one of Claims 1 to 3, wherein the ball-type bearing surface (8) is ball-shaped.

5. Swirl generator (1) according to one of Claims 1 to 3, wherein a radius of the ball-type bearing surface (8) is equal to or greater than half the diameter of the outer part of the floating bearing (7).

6. Swirl generator (1) according to one of Claims 3 to 5, wherein the inner part is formed by the surface of a vane nut (10) which can be screwed onto the swirl vane (5).

7. Swirl generator (1) according to one of the preceding claims, wherein the swirl vane (5) comprises a first (11) and a second fuel duct (12).

8. Swirl generator (1) according to Claim 7, wherein the swirl vane (5) is connected to the hub (3) by means of sliding seats which are formed as cylindrical hollow elements and within which the fuel ducts (11, 12) extend, such that the fuel ducts (11, 12) are fluidically connected to gas distributor ducts (26, 27) of the hub (3).

9. Burner (2) having a swirl generator (1) according to one of the preceding claims.

10. Gas turbine having at least one burner (2) according to Claim 9.

## Revendications

1. Générateur (1) de turbulence pour un brûleur (2), comprenant un moyeu (3), une paroi (4) de démarcation extérieure entourant le moyen (3) et plusieurs pales (5) de turbulence, qui sont montées entre le moyeu (3) et la paroi (4) de démarcation extérieure et qui sont reliées au moyeu (3) ou à la paroi (4) de démarcation extérieure par respectivement un palier (6) fixe et un palier (7) libre; **caractérisé en ce que** le palier (7) libre a une surface (8) de palier bombée.

2. Générateur (1) de turbulence suivant la revendication 1, dans lequel le palier (7) libre est disposé dans la paroi (4) de démarcation extérieure.

3. Générateur (1) de turbulence suivant l'une des revendications 1 ou 2, dans lequel une partie intérieure du palier (7) libre a une surface (8) de palier bombée et une partie extérieure du palier (7) libre a une surface de palier cylindrique.

4. Générateur (1) de turbulence suivant l'une des revendications 1 à 3, dans lequel la surface (8) de palier bombée est sphérique.

5. Générateur (1) de turbulence suivant l'une des revendications 1 à 3, dans lequel un rayon de la surface (8) de palier bombée est supérieur ou égal à un demi-diamètre de la partie extérieure du palier (7) libre.

6. Générateur (1) de turbulence suivant l'une des revendications 3 à 5, dans lequel la partie intérieure est formée par la surface d'un écrou (10) de pale, qui peut se visser à la pale (5) de turbulence.

7. Générateur (1) de turbulence suivant l'une des revendications précédentes, dans lequel la pale (5) de turbulence entoure un premier canal (11) et un deuxième canal (12) pour du combustible.

8. Générateur (1) de turbulence suivant la revendication 7, dans lequel la pale (5) de turbulence est reliée au moyeu (3) à l'aide de sièges coulissants sous la forme d'éléments creux cylindriques, à l'intérieur desquels s'étendent les canaux (11, 12) pour du combustible, de sorte que les canaux (11, 12) pour du combustible sont en liaison d'écoulement avec des canaux (26, 27) du moyeu (3) formant répartiteur de gaz.

9. Brûleur (2) ayant un générateur (1) de turbulence suivant l'une des revendications précédentes.

10. Turbine à gaz ayant au moins un brûleur (2) suivant la revendication 9.
